# DEMANDE DE BREVET EUROPEEN

(11) **EP 1 577 985 A1**
(43) Date de publication de la demande: **21.09.2005**
(21) Numéro de dépôt: 05101283.9
(22) Date de dépôt: 21.02.2005
(51) Int. Cl.: H01R 13/627, F16L 37/138

(54) **Element de connecteur**

(30) Priorité: 11.03.2004 CH 4112004
(71) Demandeur: Fischer Connectors Holding S.A., CH-1143 Apples (CH)
(72) Inventeur: REICHARZ, Armin, 1143, Apples (CH)
(74) Mandataire: Besse, François

(57) **Abrégé**

Elément de connecteur du type "push-pull" comprenant un corps cylindrique creux (1) entouré d'un manchon de verrouillage (5) monté coulissant sur ledit corps (1), le manchon (5) comportant à l'une de ses extrémités une série de lamelles de verrouillage (2) disposées autour du corps (1), caractérisé en ce que au moins un espace entre deux lamelles (2) est occupé par une protubérance (3) solidaire dudit corps (1).

## Description

### Domaine de l'invention

La présente invention se rapporte au domaine des connecteurs du type "push-pull".

### Etat de la technique

Des connecteurs du type push-pull sont notamment divulgués dans les documents brevet US 3,160,457 (FISCHER), US 6,290,525 B1 (OTTO DUKEL) et EP 0 875 959 A1 (INTERLEMO HOLDING).
Ils se caractérisent par une série de lamelles élastiques solidaires de l'extrémité d'un manchon mobile qui couvre le corps de l'un des deux éléments de connecteurs. Une fois le connecteur fermé, les lamelles sont logées entre le corps de l'élément qu'elles entourent et la partie externe du deuxième élément de connecteur.
Un inconvénient résultant des systèmes actuels réside dans le fait que les lamelles sont fortement sollicitées lorsque des forces latérales sont exercées sur le connecteur, par exemple lors de tractions ou d'oscillations exercées sur le câble. A cause de l'espace ménagé sous les lamelles pour permettre leur rabattement lors du déverrouillage, les lamelles subissent progressivement un écrasement ce qui peut favoriser le déverrouillage accidentel du connecteur.

Une solution pour remédier à ce problème consiste à réduire la longueur des fentes situées entre les lamelles ou, alternativement, d'augmenter la largeur des lamelles, ceci afin de rendre ces dernières plus rigides, donc plus résistantes aux écrasements. Cette approche n'est toutefois pas satisfaisante car elle rend plus difficile la déconnexion du connecteur.

### Résumé de l'invention

Un des objectifs de la présente invention vise à remédier aux problèmes précités.
Cet objectif est atteint avec l'élément de connecteur qui est décrit dans la revendication 1.

La protubérance entre deux lamelles absorbe les forces latérales exercées sur le connecteur ce qui élimine le risque d'écrasement des lamelles.
L'épaisseur de la protubérance peut être égale, voir inférieure à celle des lamelles mais de préférence, elle est supérieure afin de réduire le risque d'écrasement des lamelles.
Avantageusement, tout l'espace entre deux lamelles est occupé par la protubérance mais il est également possible d'occuper qu'une partie de l'espace.
L'invention couvre également le cas où certains espaces entre deux lamelles ne sont pas occupés par une protubérance.
On relèvera également que nombre de lamelles et/ou de protubérances n'est pas limité. La même remarque vaut pour la largeur et l'épaisseur des lamelles et des protubérances.

L'invention sera mieux comprise à la lecture de la description détaillée qui va suivre et à l'examen des figures annexées qui représentent, à titre d'exemple non limitatif un mode de réalisation de l'invention.

### Brève description des figures

La figure 1 représente un élément de connecteur de l'état de la technique
La figure 2 représente une vue en coupe de l'objet de la figure 1 fixé au deuxième élément de connecteur.
La figure 3 représente un élément de connecteur selon un mode de réalisation de l'invention.
La figure 4 représente une première vue en coupe de l'objet de la figure 3 fixé au deuxième élément de connecteur.
La figure 5 représente une deuxième vue en coupe de l'objet de la figure 3 fixé au deuxième élément de connecteur.

### Liste des références numériques utilisées dans les figures

1. Corps
2. Lamelle
3. Protubérance
4. Fente
5. Manchon de verrouillage
6. 2^{e} élément

Les figures 1 et 2 représentent un élément de connecteur de l'état de la technique qui est constitué d'un corps cylindrique **1** entouré d'un manchon de verrouillage **5** monté coulissant sur le corps cylindrique **1.** Une extrémité du manchon **5** comporte une série de lamelles de verrouillage **2** disposées autour du corps **1** et séparées par des fentes **4.**
Lorsque le connecteur est verrouillé (voir figure 2), le deuxième élément de connecteur **6** recouvre les lamelles **2.**
Comme on peut le constater sur la figure 2, les lamelles sont directement soumises aux forces latérales qui agissent sur le connecteur, d'où le risque, comme exposé précédemment, que le connecteur soit accidentellement déverrouillé suite à l'écrasement des lamelles **2.**

L'élément de connecteur selon l'invention illustré aux figures 3 à 5 diffère de celui de l'état de la technique en ce que l'espace entre les lamelles **2** est relativement important et qu'il est occupé par une protubérance **3** solidaire du corps **1.**
L'épaisseur de la protubérance **3** peut être quelconque. De préférence, elle est égale ou supérieure à l'épaisseur des lamelles **b2.**
La figure 4 représente une vue en coupe de l'élément de connecteur de la figure 3 prise au niveau des lamelles **2.**
La figure 5 représente une vue en coupe de l'élément de connecteur de la figure 3 prise au niveau des protubérances **b3**. Dans cette vue, on constate que les forces latérales exercées sur le connecteur sont absorbées par les protubérances **3.**

Il va de soi que l'invention ne se limite pas à l'exemple exposé ci-dessus.
Tout autre élément de connecteur de type "push-pull" comportant au moins une protubérance telle que définie dans les revendications doit être compris comme faisant partie de l'objet de la présente demande.

## Revendications

1. Elément de connecteur du type "push-pull" comprenant un corps cylindrique creux (1) entouré d'un manchon de verrouillage (5) monté coulissant sur ledit corps (1), le manchon (5) comportant à l'une de ses extrémités une série de lamelles de verrouillage (2) disposées autour du corps (1), **caractérisé en ce que** au moins un espace entre deux lamelles (2) est occupé par une protubérance (3) solidaire dudit corps (1).

2. Elément selon la revendication 1 **caractérisé en ce que** l'épaisseur de la protubérance (3) est sensiblement supérieure à celle des lamelles (2).

3. Elément selon la revendication 1 ou 2 **caractérisé en ce que** tous les espaces situés entre les lamelles (2) sont occupés par des protubérances (3).

4. Elément selon l'une quelconque des revendications précédentes **caractérisé en ce que** la largeur chaque protubérance (3) est supérieure à la largeur des lamelles (2) qui lui sont adjacentes.

5. Elément selon l'une quelconque des revendications précédentes **caractérisé en ce que** la protubérance (3) fait partie d'un élément rapporté sur le corps cylindrique creux (1).
